# EUROPÄISCHE PATENTSCHRIFT

(11) **EP 0 031 526 B1**
(45) Veröffentlichungstag und Bekanntmachung des Hinweises auf die Patenterteilung: **28.09.1983**
(21) Anmeldenummer: 80107854.4
(22) Anmeldetag: 12.12.1980
(51) Int. Cl.: C10B 25/16

(54) **Heissteilverschluss für Horizontalkammerverkokungsöfen**
Hot-section closure for horizontal coke ovens
Dispositif de fermeture pour fours à coke horizontaux, comportant une pièce chaude

(30) Priorität: 21.12.1979 DE 2951682
(43) Veröffentlichungstag der Anmeldung: 08.07.1981
(73) Patentinhaber: Dix, Kurt, D-4630 Bochum 1 (DE)
(72) Erfinder: Dix, Kurt, D-4630 Bochum 1 (DE)
(74) Vertreter: Schulte, Jörg, Dipl.-Ing.

## Beschreibung

Die Erfindung betrifft einen Horizontalkammerverkokungsofen mit beidseitigem, etwa der Höhe der Ofenkammer entsprechendem Verschluß, der jeweils mit seinem Türstopfen in die Ofenkammer hineinragt und mit einer umlaufenden Abdichtung in Schließstellung an den Dichtflächen eines an der Ofenkammer koksseitig angebrachten geschlossenen Türrahmens anliegt, wobei zwischen Tür, Türstopfen und Türrahmen Gassammelräume zum Abziehen der beim Verkokungsvorgang anfallenden Gase verbleiben, die gegen die Atmosphäre durch die Abdichtung verschlossen sind.

In Horizontalkammerverkokungsöfen wird für die Verkokung geeignete Feinkohle durch indirekte Erhitzung verkokt, wobei erhebliche Mengen Gas freigesetzt werden. Diese Gase versuchen insbesondere kurz nach dem Einfüllen der Kokskohle durch die etwa die gleiche Höhe wie die Koksöfen aufwbisenden Verschlüsse, d. h. Türen, in die Atmosphäre zu entweichen.

Es sind zahlreiche Vorschläge bekannt, um diese Türen so dicht zu machen, daß nur möglichst geringe Mengen derartiger, z. T. giftiger Gase austreten können. Außerdem entzündet sich das Gas leicht, verbrennt und führt zu Zerstörungen am Koksofen. Die bekannten Kokskammerverschlüsse weisen umlaufende und in Schließstellung gegen Dichtflächen des Türrahmens anliegende Abdichtungen aus Metall auf. Diese Metall-auf-Metalldichtungen haben den Vorteil der Hitzebeständigkeit, führen aber nicht zu einer zufriedenstellenden Abdichtung der Kokskammern, weil ein einwandfreies Aufeinanderliegen der Metalldichtungen auf der Dichtfläche des Türrahmens nicht immer zu gewährleisten ist. Die verschärften Umweltschutzbestimmungen haben den Kokskammerverschluß mit einer Abdichtung Metall auf Metall zusätzlich in Frage gestellt. Derartige Kokskammerverschlüsse sind z. B. aus den DE-C-1 065 370 und DE-B-1 017 590 bekannt.

Diese bekannten Verschlüsse für Horizontalkammerverkokungsöfen bringen eine ungenügende Abdichtung der Ofenkammer gegen die Atmosphäre. Sie sind außerdem mit einem großen Reinigungsaufwand verbunden, der bei den unterschiedlichen anfallenden, teer- und graphithaltigen Kondensaten technisch sehr schwierig und kostenaufwendig ist, zumal die manuelle Reinigung aufgrund der fehlenden Arbeitskräfte und den jetzt üblichen hohen Ofenkammern von der maschinellen Reinigung wahrgenommen werden muß. Die maschinelle Reinigung ist jedoch insbesondere in den Türeckbereichen sehr schwierig.

Alle diese Verschlüsse für Horizontalkammerverkokungsöfen mit einer Abdichtung Metall auf Metall benötigen einen Kondensatfilm, um die Ofenkammer wirksam abzudichten. Dieser Kondensatfilm bildet sich dadurch, daß die während des Drückvorganges ausgeschwenkte Koksofentür eine Temperatur annimmt, die nach dem Zurückschwenken in den Koksofen zum Niederschlag von Kondensaten in diesem Bereich führt. Dabei kühlt das Dichtorgan selbst am weitesten ab, so daß sich hier am meisten und am schnellsten der notwendige Kondensatfilm bildet. Nach dem Einsetzen der Koksofentür vor die Ofenkammer und dem Einfüllen der Kokskohle schlagen die vorbeiströmenden Gase sich so lange als Kondensat nieder, bis der Bereich des Verschlusses wieder die notwendige höhere Temperatur angenommen hat.

Nachteilig ist, daß der Kondensatanfall nicht gesteuert werden kann. Insbesondere im Bereich des Türbodens und unmittelbar darüber fällt eine zu große Menge Kondensat an, während im oberen Bereich teilweise nicht ausreichendes Kondensat zur Verfügung steht. Der zu große Kondensatanfall kann mit zusätzlichen Graphitanlagerungen verbunden sein, die gleichzeitig die Abdichtung der Ofenkammer erschweren und die später notwendigen Reinigungsarbeiten zusätzlich belasten.

Der Erfindung liegt die Aufgabe zugrunde, ein Verschlußsystem zu schaffen, das ein Verschmutzen der Verschlußteile, insbesondere der Dichtflächen des Türrahmens und der zugeordneten Dichtungen durch Kondensatbildung und Graphitanfall weitgehend verhindert.

Diese Aufgabe wird gemäß der Erfindung dadurch gelöst, daß auf der Innenseite des Verschlusses, der eine flexible und nachstellbare Abdichtung aufweist, ein als Hohlkörper ausgebildetes Heißteil angeordnet ist, das die Temperatur im Bereich des Verschlusses während des Füll- und Verkokungsvorganges oberhalb der Kondensatbildungstemperatur hält.

Ein derartiges Heißteil,, das während des eigentlichen Verkokungsvorganges aufgeheizt wird, bleibt in einem so hohen Temperaturbereich, daß es nach dem Ausschwenken der Koksofentür, dem Entleeren der Ofenkammer und dem Rückschwenken der Koksofentür und Füllen der Ofenkammer mit Kokskohle ein Kondensieren der Koksofengase im Verschlußteil der Koksofentür verhindert. Das Heißteil strahlt nach dem Rückschwenken der Koksofentür sowohl in den Gassammelraum und die angrenzenden Bereiche so viel Hitze ab, daß weder an ihm selbst noch an den umliegenden Verschlußteilen eine Kondensatbildung möglich ist. Das hat den zusätzlichen Vorteil, daß die in diesen Bereich gelangenden Gase automatisch nach oben abgelenkt durch den Gassammelraum in die Vorlage abgezogen werden können. Ein Austreten dieser Gase ist dadurch verhindert. Die flexible und nachstellbare Abdichtung hat nur noch eine zusätzliche Sicherheitsfunktion, um eventuell über den Gassammelraum hinaus gelangende Restgase am Austreten in die Atmosphäre zu hindern. Dabei sind verschiedene Arten von flexiblen Abdichtungen möglich. Um den Heißteil vor Beschädigungen durch Zusatzeinrichtungen, wie Planierstangen, zu sichern, um zusätzlichen Gassammelraum zu schaffen und um dadurch die Dichtwirkung zu erhöhen, ist erfindungsgemäß vorgesehen, daß das Heißteil rund um den Türstopfen in eine Aussparung des Türrahmens unter Bildung eines zweimal um 90° abgewinkelten Gassammelbereiches hineinragt. Dadurch, daß der Gassammelraum selbst einen wesentlich größeren Querschnitt aufweist als die beiden um 90° abgewinkelten Gassammelbereiche, besitzt er eine wesentlich größere Kaminwirkung, so daß der größte Anteil der Koksofengase im Gassammelraum nach oben zur Vorlage aufsteigt.

Damit das Heißteil nach dem Rückschwenken der Koksofentür die nötige Hitze abstrahlt, ist erfindungsgemäß vorgesehen, daß das Heißteil mit hitzespeicherndem und gut abstrahlendem Material gefüllt ist. Dabei sollte die Wandung des Hohlkörpers möglichst dünn sein, um den Durchtritt der Wärme nicht zu erschweren und andererseits die Hitzeabgabe während des Ausschwenkens der Koksofentür möglichst begrenzt zu halten. Als hitzespeicherndes und gut abstrahlendes Material kann sowohl keramisches wie auch sonstiges Spezialmaterial Verwendung finden.

Zur Vergrößerung des Gassammelraumes und damit zur Verbesserung der Kaminwirkung ist das Heißteil vom Türstopfen weg versetzt angeordnet. Dies ist möglich, indem entweder das Heißteil schmaler und tiefer ausgebildet oder aber die Ausnehmung im Türrahmen entsprechend vergrößert wird. Die Vergrößerung des Gassammelraumes in diese Richtung hat den Vorteil, daß dadurch keine Verengung des Querschnittes im Bereich des Planierloches eintreten kann.

Eine andere Möglichkeit, den Querschnitt des Gassammelraumes zu beeinflussen, ist gegeben, indem das Heißteil vor die Dichtfläche des Türrahmens vorstehend angeordnet ist.

Um den Temperaturbereich im Gassammelbereich vor der flexiblen Abdichtung weiter zu erhöhen, ist es zweckmäßig, die Außenfläche des Heißteils zu 50% oder weniger am Aufnahmeteil des Verschlusses abzudecken bzw. zu fassen.

Die Hauptstrahlung soll jedoch zum ersten abgewinkelten Teil des Gassammelbereiches bzw. zum Gassammelraum hin gerichtet sein, was in besonders zweckmäßiger Weise erreicht wird, indem die Außenfläche und eine Seitenfläche des Heißteils von dem als Gabelteil ausgebildeten Aufnahmeteil des Verschlusses eingefaßt ist, wobei das zangenförmig ausgebildete Aufnahmeteil die Außenfläche und die Seitenfläche des Heißteils bilden, an die ein dünnwandiges Winkelblech zur Einfassung des hitzespeichernden Materials angeschlagen ist. Während die die Außenfläche und die Seitenfläche bildenden Teile des Aufnahmeteils aus Grauguß oder ähnlichem Material bestehen; werden die beiden anderen Flächen, d. h. die Innenfläche und die andere Seitenfläche, von einem dünnwandigen Winkelblech gebildet. Von daher wird die Strahlung im wesentlichen durch das dünnwandige Winkelblech erfolgen, so daß gerade in den besagten Bereichen eine Kondensatbildung verhindert und die Aufwärtsbewegung des Gases begünstigt wird.

Die Säuberungsarbeiten werden insbesondere im Bodenbereich dadurch erleichtert, daß das Bodenteil des Heißteils, das an den abgeschrägten Boden des Türrahmens angrenzt, als ein auf der Spitze stehendes rechtwinkliges Dreieck ausgebildet ist. Bodenteil und Rahmen sind somit so aufeinander abgestimmt, daß die Reinigungswerkzeuge günstig angelegt werden können, wobei die Reinigung dadurch erleichtert wird, daß durch die Schräge gar keine oder nur wenig glühende Reste im Ofen verbleiben. Das Wiedereinsetzen des Verschlusses kann daher durch liegengebliebene Koksreste nicht behindert werden.

Um ein Durchdringen des Gases bis in den Gassammelbereich vor der flexiblen Abdichtung möglichst zu unterbinden und um die Kaminwirkung im Gassammelraum zu erhöhen, ist es zweckmäßig, daß der Gassammelbereich von dem zwischen Heißteil und Türstopfen ausgebildeten Gassammelraum ausgehend von innen nach außen an Querschnitt verliert.

Die Strömungsrichtung des während des Verkokungsvorganges auftretenden Gases kann weiter dadurch beeinflußt werden, daß über die Höhe des Türrahmens gesehen in Abständen in den Gassammelbereich hineinragende Rippen vorgesehen sind. Dabei sollten zweckmäßig die Rippen schräg nach oben und in Richtung Gassammelraum geneigt und in einen Schlitz im Türrahmen hineinragend angeordnet sein. Hierdurch und durch die Ausgestaltung des Gassammelraumes wird der Abzug auf den eigentlichen Gassammelraum konzentriert, so daß nicht nur aufgrund des Heißteils die Kondensatbildung insgesamt verhindert, sondern gleichzeitig auch das Durchdringen des Gases bis zur flexiblen Abdichtung verringert bzw. ganz verhindert werden kann.

Insgesamt gesehen bringt die Erfindung den Vorteil, daß durch die Verringerung bzw. Verhinderung der Kondensatbildung im Bereich des Türverschlusses die bisher sehr umfangreichen, wartungs- und kostenaufwendigen Reinigungsarbeiten weitgehend entfallen, so daß die bisher auftretenden Unzuträglichkeiten der Abdichtung entfallen. Damit ist ein gasdichter Abschluß der Ofenkammer während einer Vielzahl von Verkokungsvorgängen sichergestellt, ohne daß die Verschlußteile, namentlich die Dichtflächen der Türrahmen und die ihnen zugeordnete Abdichtung durch Kondensat- und Graphitanfall ihre Funktionsfähigkeit verlieren kann.

Nachfolgend sind mehrere Ausführungsformen der Erfindung anhand der Zeichnung beschrieben. Es zeigt
Fig.1 einen Verschluß gemäß eines ersten Ausführungsbeispiels in Vorderansicht,
Fig. 2 den Verschluß gemäß Fig. 1 in Seitenansicht und teilweise geschnitten,
Fig. 3 den Bereich des Ofenkammerverschlusses im Horizontalschnitt,
Fig. 4a und Fig. 4b den in Fig. 3 dargestellten Horizontalschnitt im anderen Maßstab mit zwei unterschiedlichen Aufnahmeteilen für den erfindungsgemäßen Heißteil,
Fig. 5a einen Ausschnitt aus Fig. 4a im Bereich eines horizontalen, als Sperre wirkenden Bleches,
Fig. 5b eine Seitenansicht gemäß Ansicht A nach Fig. 5a,
Fig. 6a und Fig. 6b Ausführungsformen für die Verlagerung bzw. Anordnung des Heißteils, dargestellt anhand eines Schnittes gemäß Fig. 4a, 4b.

Der am Ende einer waagerecht verlaufenden, nicht im einzelnen dargestellten Koksofenkammer angebrachte Verschluß 1 weist jeweils einen gußeisernen, den Ofenkopf verkleidenden und geschlossen umlaufenden Türrahmen 3 sowie einen am Türrahmen 3 festlegbaren Türkörper 2 aus Grau- oder Sphäroguß sowie eine am Türkörper 2 befestigte und umlaufende Abdichtung 4 auf.

Fig. 1 zeigt einen derartigen Verschluß 1 in Vorderansicht, wobei die umlaufende Abdichtung 4 über Dichtmembranen 5, 6 jeweils so beeinflußt ist, daß sie ausreichend dicht auf die Dichtfläche 8 des Türrahmens 3 aufgepreßt wird. Wie aus der Fig. 2 zu ersehen ist, handelt es sich bei den Dichtmembranen 5, 6 um Federkörper, die die Abdichtung 4 mit einer entsprechenden Kraft beaufschlagen. Die für die Befestigung des Verschlusses 1 notwendige Verriegelung ist mit 7 bezeichnet.

Rund um den Türkörper ist auf dessen der Ofenkammer 10 zuweisenden Innenseite 18 ein Heißteil 15 angeordnet. Dieses Heißteil 15 wird beim Vorsetzen des Verschlusses 1 in eine Aussparung 24 des Türrahmens 3 eingeführt. Im unteren Bereich der Ofenkammer 10 geht der Ofenkammerboden 12 in den mit einer Schräge versehenen Boden 13 des Türrahmens 3 über. Das Heißteil 15 weist in diesem Bereich ein Bodenteil 16 auf, das als rechtwinkliges Dreieck ausgebildet ist, das auf der Spitze 17 steht.

Aus der Fig. 3 wird deutlich, daß der Verschluß 1 mit seinem über den Halter 20 gehaltenen Türstopfen 21 in die Ofenkammeröffnung 9 hineinragt. Dabei bleibt zwischen den Ofenkammerwänden 11 und dem Türstopfen 21 ein Kanal 14, durch den die Gase bis zum Verschluß vordringen können.

Der Türkörperboden 19 ist zu Aufnahmeteilen 22, 23 verlängert, um daran das Heißteil 15 zu befestigen. Wie aus Fig.4a und 4b hervorgeht, kann dabei das Heißteil entweder über die gesamte Außenfläche 37 mit dem Aufnahmeteil 22 oder nur teilweise mit dem Aufnahmeteil 23 verbunden sein. Das Heißteil 15 ist dabei in beiden Ansichten als Hohlkörper 36 ausgebildet.

Die Verriegelung 7 besteht neben dem Federpaket 29 aus dem Verschlußriegel 28 und dem Riegelhaken 27. Seitlich davon sind der Ankerständer 33 und die Wandschutzplatte 34 angedeutet.

Fig. 5a zeigt einen Ausschnitt aus Fig. 4a, wobei durch die Pfeile deutlich gemacht ist, daß der Hohlkörper 36 mit einem hitzespeichernden und hitzegutabgebendem Material 35 gefüllt ist. Die von diesem Heißteil 15 abgegebene Hitze strahlt sowohl in den Gassammelraum 30 als auch in den Gassammelbereich 25, der zweimal um 90° abgewinkelt ist, sowie in den Gassammelbereich 26 in unmittelbarer Nähe der flexiblen Abdichtung 4. Hierdurch wird sowohl die Bildung von Kondensat in diesem Bereich verhindert als auch Graphitablagerung weitgehend minimiert bzw. unterbunden. Der Gassammelraum 30 weist einen wesentlich größeren Querschnitt als der sich in Richtung Gassammelbereich 26 verjüngende Gassammelbereich 25 auf. Da der Zug in dem Gassammelbereich 25 zusätzlich durch die Rippen 47, 48 beeinflußt bzw. unterbrochen wird, wird die Kaminwirkung innerhalb des Gassammelraumes 30 zusätzlich vergrößert. Die Rippen 47, 48 ragen, wie aus Fig. 5b zu entnehmen ist, in Schlitze 49, die im Türrahmen 3 ausgebildet sind, hinein. Sie sind zweckmäßigerweise schräg nach oben und in Richtung Gassammelraum 30 geneigt angeordnet, so daß die in diesem Bereich hochsteigenden Gase automatisch zum Gassammelraum 30 hingeführt werden.

Das als Hohlkörper 36 ausgebildete Heißteil 15 weist an der Außenfläche 37, den Seitenflächen 38, 39 und der Innenfläche 40 dünnwandige Bleche auf, die den Wärmedurchgang nicht oder nurwenig behindern.

Aus der Darstellung in Fig. 5a wird deutlich, daß in den mit 26 bezeichneten Gassammelbereich nur wenige oder gar keine Gase gelangen werden. Die flexible Abdichtung 4 stellt somit eine zusätzliche Sicherung dar, die noch durch die Ausbildung des Gassammelbereiches 26 zusätzlich entlastet wird. Durch diese Ausbildung werden eventuell in diesen Bereich 26 gelangende Gase so aufgewärmt bzw. heißgehalten, daß sie nach oben abgezogen werden. Zum Schutz des Türkörpers 2 sind zwischen Aufnahmeteil 23 und Türkörper 2 Körper 44, 45 aus Isoliermasse angeordnet. Hierdurch wird gleichzeitig der Querschnitt des Gassammelbereiches 26 eingeschränkt und auf den Bereich begrenzt, der über das Heißteil 15 beeinflußbar ist.

Die Fig. 6a und 6b zeigen schließlich weitere Ausführungsbeispiele für das erfindungsgemäße Heißteil 15 auf, wobei in Fig.6a der Türkörperboden 19 gabelartig ausgebildet und mit Vorsprüngen 46 versehen ist. Der Gabelteil des Aufnahmeteils 42 bildet die Außenfläche bzw. Seitenfläche des Heißteils, während die beiden zum Gassammelraum 30 hinweisenden Flächen durch ein Winkelblech 43 gebildet sind. Das Winkelblech 43 ist über die Vorsprünge 46 mit dem Aufnahmeteit 42 verbunden.

Zur Vergrößerung des Gassammelraumes 30 ist bei Fig. 6b das Heißteil 15 schmaler ausgebildet und/oder aus der Achse 53 und vom Türstopfen 21 weg versetzt ausgebildet. Weiter ist der Türrahmen 3 unter Bildung eines zusätzlichen Rahmenteils 50 geteilt ausgebildet, wobei die Dichtfläche 51 des Rahmenteils 50 als Anpreßfläche für die flexible Abdichtung 31 dient. Der Türrahmen 3 weist eine Innenschräge 54 auf, die im wesentlichen ebenfalls eine Vergrößerung des Gassammelraumes 30 zum Ziel hat.

## Patentansprüche

1. Horizontalkammerverkokungsofen mit beidseitigem, etwa der Höhe der Ofenkammer entsprechendem Verschluß, der jeweils mit seinem Türstopfen in die Ofenkammer hineinragt und mit einer umlaufenden Abdichtung in Schließstellung an den Dichtflächen eines an der Ofenkammer koksseitig angebrachten geschlossenen Türrahmens anliegt, wobei zwischen Tür, Türstopfen und Türrahmen Gassammelräume zum Abziehen der beim Verkokungsvorgang anfallenden Gase verbleiben, die gegen die Atmosphäre durch die Abdichtung verschlossen sind, dadurch gekennzeichnet, daß auf der Innenseite (18) des Verschlusses (1), der eine flexible und nachstellbare Abdichtung (4) auf-, weist, ein als Hohlkörper (36) ausgebildetes Heißteil (15) angeordnet ist, das die Temperatur im Bereich des Verschlusses während des Füll-und Verkokungsvorganges oberhalb der Kondensatbildungstemperatur hält.

2. Horizontalkammerverkokungsofen nach Anspruch 1, dadurch gekennzeichnet, daß das Heißteil (15) rund um den Türstopfen (21) in eine Aussparung (24) des Türrahmens (3) unter Bildung eines zweimal um 90° abgewinkelten Gassammelbereiches (25) hineinragt.

3. Horizontalkammerverkokungsofen nach Anspruch 1 und Anspruch 2, dadurch gekennzeichnet, daß das Heißteil (15) mit hitzespeicherndem und gut abstrahlendem Material (35) gefüllt ist.

4. Horizontalkammerverkokungsofen nach Anspruch 1 und Anspruch 3, dadurch gekennzeichnet, daß das Heißteil (15) vom Türstopfen (21) weg versetzt angeordnet ist.

5. Horizontalkammerverkokungsofen nach Anspruch 1 bis Anspruch 3, dadurch gekennzeichnet, daß das Heißteil (15) vor die Dichtfläche (8) des Türrahmens (3) vorstehend angeordnet ist.

6. Horizontalkammerverkokungsofen nach Anspruch 1 bis Anspruch 3, dadurch gekennzeichnet, daß die Außenfläche (37) des Heißteils (15) bis zu 50% oder weniger vom Aufnahmeteil (23) des Verschlusses (1) abgedeckt bzw. gefaßt ist.

7. Horizontalkammerverkokungsofen nach Anspruch 1 bis Anspruch 3, dadurch gekennzeichnet, daß die Außenfläche (37) und die Seitenfläche (38) des Heißteils (15) von dem als Gabelteil ausgebildeten Aufnahmeteil (42) des Verschlusses (1) eingefaßt ist.

8. Horizontalkammerverkokungsofen nach Anspruch 7, dadurch gekennzeichnet, daß das Aufnahmeteil (42) die Außenfläche (37) und die Seitenfläche (38) des Heißteils (15) bildet, an die ein dünnwandiges Winkelblech (43) zur Einfassung des hitzespeichernden Materials (35) angeschlagen ist.

9. Horizontalkammerverkokungsofen nach Anspruch 1 bis Anspruch 3, dadurch gekennzeichnet, daß das Bodenteil (16) des Heißteils (15), das an den abgeschrägten Boden (13) des Türrahmens (3) angrenzt, als ein auf der Spitze (17) stehendes rechtwinkliges Dreieck ausgebildetist.

10. Horizontalkammerverkokungsofen nach Anspruch 2, dadurch gekennzeichnet, daß der Gassammelbereich (25) von dem zwischen Heißteil (15) und Türstopfen (21) ausgebildeten Gassammelraum (30) ausgehend von innen nach außen an Querschnitt verliert.

11. Horizontalkammerverkokungsofen nach Anspruch 2 und Anspruch 10, dadurch gekennzeichnet, daß über die Höhe des Türrahmens (3) gesehen in Abständen in den Gassammelbereich (25) hineinragende Rippen (47, 48) vorgesehen sind.

12. Horizontalkammerverkokungsofen nach Anspruch 11, dadurch gekennzeichnet, daß die Rippen (47,48) schräg nach oben und in Richtung Gassammelraum (30) geneigt und in einen Schlitz (49) im Türrahmen (3) hineinragend angeordnet sind.

## Claims

1. A horizontal chamber coke oven comprising a bilateral closure being roughly equal to the oven chamber height, with said closure extending with its door plug into the oven chamber and lying with a circumferential sealing in closed position against the sealing surfaces of a compact door jamb mounted to the oven chamber in a position being exposed to the coke, wherein gas collecting rooms remain between said chamber door, door plug and door jamb for withdrawing the gases developing during coal carbonization, with said gas collecting rooms being sealed to the atmosphere by said sealing, wherein a hot part (15) being designed as a hollow body and being arranged on the inside (18) of said closure (1) comprising a flexible and adjustable sealing (4), serves for keeping the temperature in the area of said closure during coal charging and coal carbonization above the condensate formation temperature.

2. A horizontal chamber coke oven as claimed in claim 1, wherein the said hot part (15) extends around the said door plug (21) into a recess (24) of the said door joint (3) by forming a gas collecting area (25) being bent two times by 90°.

3. A horizontal chamber coke oven as claimed in claim 1 and claim 2, wherein the said hot part (15) is filled with heat-storing and well-radiating maferial (35).

4. A horizontal chamber coke oven as claimed in claim 1 and claim 3, wherein the said hot part (15) is staggered in a position away from the said door plug (21).

5. A horizontal chamber coke oven as claimed in claim 1, claim 2, and claim 3, wherein the said hot part (15) is arranged in projecting position in front of the said sealing surface (8) of the said door joint (3).

6. A horizontal chamber coke oven as claimed in claim 1, claim 2, and claim 3, wherein the external surface (37) of the said hot part (15) is covered and/or enclosed at 50% or less by the input unit (23) of the said closure (1).

7. A horizontal chamber coke oven as claimed in claim 1, claim 2, and claim 3, wherein the said external surface (37) and the side surface (38) of the said hot part (15) are enclosed by the input unit (42) of the said closure (1), with said input unit being designed as a forked unit.

8. A horizontal chamber coke oven as claimed in claim 7, wherein the base part (16) of the said hot part (15) being juxtaposed to the bevelled base (13) of the said door jamb (3) is designed as a right-angled triangle standing on the apex (17).

9. A horizontal chamber coke oven as claimed in claims 1 to 3, wherein characterized in that the base part (16) of the hot part (15) adjoining bevelled base (13) of the tubular Grame (3) forms a right-angled triangle standing on its 90° tip.

10. A horizontal chamber coke oven as claimed in claim 2, wherein the said gas collecting area (25) diminishes ist cross-section area viewed from the gas collecting area (30) being formed between the said hot part (15) and said door plug (21).

11. A horizontal chamber coke oven as claimed in claim 2 and claim 10, wherein ribs (47, 48) extending at intervals into the said gas collecting area (25) are provided over the height of the said door jamb (3).

12. A horizontal chamber coke oven as claimed in claim 11, wherein the said ribs (47, 48) are inclined upwardly and into the direction of the said gas collecting area (30) an extending into a slot (49) placed in the said door jamb (3).

## Revendications

1. Four de cokéfaction à cellule horizontale et avec fermeture appropriée appliquée sur les deux côtés à peu près au niveau de la cellule du four, cette fermeture pénétrant à l'intérieur du four par le garnissage réfractaire de la porte et étant munie d'un joint d'étanchéité périphérique qui, dans la position de fermeture, s'applique sur les portées de joint d'un cadre de porte fermé, monté du côté coke de la cellule, des espaces de collecte des gaz étant aménagés entre la porte, le garnissage réfractaire de la porte et le cadre de la porte pour évacuer les gaz qui se forment au cours du procès de cokéfaction, espaces fermés vers l'atmosphère par le joint, caractérisé par le fait que sur le côté intérieur (18) de la fermeture (1), qui possède un joint (4) souple et réglable, est disposé un corps creux (36) constituant une partie chaude (15) qui, pendant les opérations d'enfournement et de cokéfaction, maintient la température dans la zone de la fermeture au-dessus du point de formation de condensats.

2. Four de cokéfaction à cellule horizontale selon la revendication 1, caractérisé par le fait que la partie chaude (15) tout autour du garnissage réfractaire de la porte (21) pénètre à l'intérieur d'un évidement (24) du cadre (3) de la porte, en constituant une zone de collecte du gaz (25) formant deux angles de 90°.

3. Four de cokéfaction à cellule horizontale selon revendication 1 et revendication 2, caractérisé par le fait que la partie chaude (15) est remplie d'un matériau (35) susceptible d'emmagasiner et de bien réflecter la chaleur.

4. Four de cokéfaction à cellule horizontale selon revendication 1 et revendication 3, caractérisé par le fait que la partie chaude (15) est séparée du garnissage réfractaire de la porte et déportée par rapport à ce dernier.

5. Four de cokéfaction à cellule horizontale selon revendication 1 à revendication 3, caractérisé par le fait que la partie chaude (15) est placée en saillie devant la portée de joint (8) du cadre (3) de la porte.

6. Four de cokéfaction à cellule horizontale selon revendication 1 à revendication 3, caractérisé par le fait que la surface extérieure (37) de la partie chaude (15) est entourée ou recouverte dans la mesure de 50% ou moins par la partie de la fermeture (1) destinée à l'accueillir (23).

7. Four de cokéfaction à cellule horizontale selon revendication 1 à revendication 3, caractérisé par le fait que la surface extérieure (37) et la surface latérale (38) de la partie chaude (15) est encastrée dans la partie en forme de fourche de la partie de la fermeture (1) destinée à l'accueillir (42).

8. Four de cokéfaction à cellule horizontale selon revendication 7, caractérisé par le fait que la partie réceptrice (42) forme la surface extérieure (37) et la surface latérale (38) de la partie chaude (15), surfaces sur lesquelles une cornière (43) de tôle fine est fixée pour entourer le matériau d'emmagasinement de la chaleur (35).

9. Four de cokéfaction à cellule horizontale selon revendication 1 à revendication 3, caractérisé par le fait que le fond (16) de la partie chaude (15) attenant à la partie inférieure taillée en biseau (13) du cadre (3) de la porte a la forme d'un triangle rectangle reposant sur sa pointe (17).

10. Four de cokéfaction à cellule horizontale selon revendication 2, caractérisé par le fait que la zone de collecte de gaz (25) partant de l'espace collecteur de gaz (30) entre la partie chaude (15) et le garnissage réfractaire de la porte (21) perd de sa section en allant de l'intérieur vers l'extérieur.

11. Four de cokéfaction à cellule horizontale selon revendication 2 et revendication 10, caractérisé par le fait que sur la hauteur du cadre (3) de la porte on trouve à intervalles des nervures (47, 48) qui pénètrent dans l'espace collecteur de gaz (25).

12. Four de cokéfaction à cellule horizontale selon revendication 11, caractérisé par le fait que les nervures (47, 48) sont inclinées vers le haut et en direction de l'espace collecteur de gaz (30) et pénètrent dans une entaille (49) aménagée dans le cadre (3) de la porte.
